# EUROPÄISCHE PATENTANMELDUNG

(11) **EP 4 491 841 A1**
(43) Veröffentlichungstag der Anmeldung: **15.01.2025**
(21) Anmeldenummer: 24180399.8
(22) Anmeldetag: 06.06.2024
(51) Int. Cl.: E06B 9/17

(54) **ROLLLADENKASTEN MIT EINER STATIKKONSOLE**

(30) Priorität: 26.06.2023 DE 102023116692
(71) Anmelder: Veka AG, 48324 Sendenhorst (DE)
(72) Erfinder: Brünemann, Dirk, 48324 Sendenhorst (DE)
(74) Vertreter: Cohausz Hannig Borkowski Wißgott

(57) **Zusammenfassung**

Die Erfindung betrifft einen Rollladenkasten (40) zur Befestigung auf dem oberen Blendrahmenprofil (60) eines Fensters oder einer Tür umfassend ein vorderes Wandelement (44), ein hinteres Wandelement (45), wobei vorderes und hinteres Wandelement (44, 45) in horizontaler Richtung beabstandet sind und zwischen sich in horizontaler Richtung einen Rollraum (77) umgrenzen, in dem ein Rollladenbehang aufnehmbar oder aufgenommen ist, ein oberes Wandelement (43), ein unteres Wandelement (80,46), wobei oberes und unteres Wandelement (43, 80, 46) in vertikaler Richtung beabstandet sind und zwischen sich in vertikaler Richtung den Rollraum (77) umgrenzen, in dem ein Rollladenbehang aufnehmbar oder aufgenommen ist, zwei sich gegenüberliegende Seitenwände, eine mehrteilige Statikkonsole (100), die ein Konsolenunterteil (10) aufweist, das mit einem Befestigungselement (11) am unteren Wandelement (89, 46) befestigbar oder befestigt ist, und die ein Konsolenrückteil (20) aufweist, das mit dem Konsolenunterteil (10) verbunden ist, und die ein Konsolenoberteil (30) aufweist, das mit dem Konsolenrückteil (20) verbunden ist, wobei zumindest das Konsolenrückteil (20) außerhalb des Rollraumes (77) angeordnet und durch das hintere Wandelement (42) hindurch mit dem Konsolenunterteil (10) verbunden ist.

## Beschreibung

Die Erfindung betrifft einen Rollladenkasten zur Befestigung auf dem oberen Blendrahmenprofil eines Fensters oder einer Tür umfassend ein vorderes Wandelement, insbesondere welches gebäudeaußenseitig angeordnet ist, ein hinteres Wandelement, insbesondere welches gebäudeinnenseitig angeordnet ist wobei vorderes und hinteres Wandelement in horizontaler Richtung beabstandet sind und zwischen sich in horizontaler Richtung einen Rollraum umgrenzen, in dem ein Rollladenbehang aufnehmbar oder aufgenommen ist, weiterhin umfassend ein oberes Wandelement und ein unteres Wandelement, insbesondere welches mehrteilig ausgebildet ist, vorzugsweise welches unterteilt ist in ein mit dem oberen Blendrahmenprofil verbindbares Basisprofil und ein Revisionsprofil, wobei oberes und unteres Wandelement in vertikaler Richtung beabstandet sind und zwischen sich in vertikaler Richtung den Rollraum umgrenzen, in dem ein Rollladenbehang aufnehmbar oder aufgenommen ist, und weiter umfassend zwei sich gegenüberliegende Seitenwände, insbesondere die in der Richtung einer Drehachse beabstandet sind, um die eine den Rollladenbehang tragende Wickelwelle drehbar ist, sowie umfassend eine mehrteilige Statikkonsole, die ein Konsolenunterteil aufweist, das mit einem Befestigungselement am unteren Wandelement, insbesondere dessen Basisprofil, befestigbar oder befestigt ist, und die ein, insbesondere vertikal erstrecktes, Konsolenrückteil aufweist, das mit dem Konsolenunterteil verbunden ist, und die ein Konsolenoberteil aufweist, das mit dem Konsolenrückteil verbunden ist. Fenster, die mit einem Rollladen ausgerüstet sind, besitzen einen auf dem oberen Blendrahmenprofil angebrachten Rollladenkasten, der bei modernen Fenstern vorgefertigt ist, insbesondere aus Kunststoffprofilen, und direkt mit dem Blendrahmen verbunden werden kann, sodass er nicht mehr bauseits durch Holzarbeiten hergestellt zu werden braucht.

Der Bereich des oberen Blendrahmenprofils wird auch als Querriegel oder Riegel betrachtet. Dieser, und die Befestigung nach oben in den Baukörper, müssen so ausgelegt sein, dass alle statischen und dynamischen Lasten aufgenommen werden können. Ist dies nicht der Fall, kann es aufgrund der verstärkten Durchbiegung des Blendrahmens zu Undichtigkeiten im Bereich der Bauwerksabdichtung und zur Einschränkung der Funktion des Fensters führen.

Um dem entgegenzuwirken, sind beispielsweise aus der DE 10 2021 130 014 A1 metallische Verstärkungselemente bekannt, die als Rollladenkasten-Statikkonsolen bezeichnet werden. Sie besitzen eine insgesamt L-, U- oder C-förmige Konfiguration, damit sie um den auf einer Rollladenwelle aufgewickelten Rollladenbehang oder - panzer herumgreifen können. Sie werden mit Befestigungselementen mit dem unteren Wandelement des Rollladenkastens und vorzugsweise auch dem oberen Blendrahmenprofil verbunden und weiter bevorzugt mit einer Befestigungsanordnung auch mit dem Bauwerk verbunden, insbesondere mit der Laibung, vorzugsweise einem Fenstersturz oder einer Decke in/an der Laibung.

Dabei erfolgt im Stand der Technik eine Befestigung vom Rollraum aus durch das obere Deckelteil des Rollladenkastens hindurch, häufig ist sogar eine Ausfräsung am Rollladenkasten erforderlich, damit die Rollladenkasten- Statikkonsole mit ihrer Befestigungsanordnung mit dem Deckensturz oder anderen Bauwerksteilen direkt verbunden werden kann. Durch solche Ausfräsung oder Durchgänge für Befestigungselemente (z.B. Schrauben) entstehen jedoch zusätzliche Wärmebrücken. Allgemein ist eine Statikkonsole ein Versteifungselement und wird bei entsprechender Anforderung im und/oder am Rollladenkasten montiert. Eine besondere Problematik stellt sich bei Rollladenkästen, die so dimensioniert sind, dass der Rollraum nicht oder nur unwesentlich größer ist als der Außendurchmesser des Rollladenbehangs, so dass dieser vorzugsweise den kompletten Rollraum, insbesondere zumindest in der horizontalen Bautiefe des Rollladenkastens ausfüllt, sodass hier ein Unterbringen einer Statik Konsole aus Platzgründen nur schwer oder gar nicht möglich ist.

Ein weiterer Nachteil ist, dass bekannte Statikkonsolen, wie zum Beispiel in der DE 10 2021 130 014 A1 beschrieben, vom Rollraum aus, durch einen Durchbruch das obere Wandelement, also die Rollladenkastendecke durchsetzt. Öffnungen zum Rollraum sind allgemein nachteilig, denn sie bilden Wärmebrücken, über die warme Raumluft an die Außenumgebung entweicht und gleichzeitig kann kalte Außenluft ins Rauminnere gelangen.

Die Aufgabe der Erfindung besteht somit darin, einen Rollladenkasten der eingangs genannten Art bereitzustellen, der eine platzsparende Unterbringung eines Rollladenbehanges ermöglicht, also einen möglichst kleinen Rollraum aufweist und vorzugsweise der eine geeignete Befestigungsanordnung zur Befestigung am Mauerwerk bereitstellt, insbesondere mit der Wärmebrücken deutlich verringert werden.

Diese Aufgabe wird durch einen Rollladenkasten der eingangs genannten Art gelöst, bei dem zumindest das Konsolenrückteil außerhalb des Rollraumes angeordnet und durch das hintere Wandelement hindurch mit dem Konsolenunterteil verbunden ist. Durch diese Ausführung wird erreicht, dass im Rollraum kein Platz vorgesehen werden muss für die Unterbringung des Konsolenrückteils, da dieses nun erfindungsgemäß außerhalb vom Rollraum liegt.

Hierdurch können das vordere und das hinteren Wandelement des Rollladenkastens näher an den Rollladenbehang heranrücken. Insbesondere ist vorgesehen, dass der Abstand zwischen den aufeinander zuweisenden Oberflächen von vorderem und hinterem Wandelement nur unwesentlich größer ist als der Außendurchmesser des vollständig aufgewickelten Rollladenbehangs, insbesondere nicht größer als der Außendurchmesser plus die doppelte Dicke des Rollladenbehangs, vorzugsweise plus die einfache Dicke des Rollladenbehanges, noch weiter bevorzugt plus die halbe Dicke des Rollladenbehangs. Die Erfindung kann auch vorsehen, dass der Abstand gleich dem Außendurchmesser des vollständig aufgewickelten Rollladenbehanges ist, so dass dieser nach vollständigem Aufwickeln in Kontakt mit den Oberflächen steht.

Durch die Erfindung kann der Rollraum minimiert und damit auch die Oberfläche, durch die hindurch Wärmeverluste entstehen können, verkleinert werden.

Besonders bevorzugt ist es vorgesehen, dass die Verbindung des Konsolenrückteils mit dem Konsolenunterteil durch das hintere Wandelement hindurch luftdicht ausgebildet ist.

Das untere Wandelement des Rollladenkastens ist vorzugsweise mehrteilig, insbesondere in horizontaler Richtung zweiteilig ausgebildet ist und kann vorzugsweise unterteilt sein in ein Basisprofil, das mit dem oberen Blendrahmenprofil verbindbar ist, z.B. durch Verschraubung und ein Revisionsprofil, insbesondere das sich zwischen dem Basisprofil und dem hinteren Wandelement erstreckt. Es kann vorgesehen sein, dass das Revisionsprofil entfernbar ist, um auch nach einer Montage einen Zugang zum Rollraum zu eröffnen. Vorzugsweise ist das Konsolenunterteil mit einem Befestigungselement, z.B. einer Befestigungslasche durch das Basisprofil hindurch mit dem oberen Blendrahmenprofil verschraubt und somit mit diesen beiden Profilen verbunden.

Basisprofil und Revisionsprofil sind vorzugsweise als Extrusionsteil aus Kunststoff ausgebildet, z.B. aus PVC.

Mit der Erfindung wird der Rollraum so klein wie möglich gehalten, entspricht vorzugsweise zumindest in horizontaler Richtung in seiner Bautiefe dem Durchmesser des Rollladenbehangs. Der aufgewickelte Behang kann so den insbesondere viereckigen Innenraum des Rollladenkastens möglichst ausfüllen und die begrenzenden Wände des Rollladenkastens weisen so keine unnötigen Abstände zum aufgerollten Behang auf. Vorzugsweise werden die Freiräume in den Eckbereichen des Rollraums oberhalb des gewickelten Behangs von einem Dämmelement ausgefüllt.

Vorzugsweise lässt ein unterer Eckbereich des Rollraums Platz für die Auslassöffnung durch den der Rollladenbehang aus dem Rollladenkasten läuft und im anderen unterer Eckbereich des Rollraums kann das Konsolenunterteil verbaut werden, vorzugsweise das in seiner Geometrie so gestaltet ist, dass es den zumindest im Wesentlichen dreieckförmigen Raumbereich nutzt. Hierzu kann das Konsolenunterteil an der zum Rollladenbehang weisenden Seite eine äußere begrenzende Kante aufweisen, die zumindest im Wesentlichen der Krümmung des Behanges folgt, insbesondere in einem Abstand zum Behang.

Es ist vorzugsweise vorgesehen, dass das Konsolenunterteil sich innerhalb des Rollraums des Rollladenkastens erstreckt, insbesondere innen über dem unteren Wandelement. Ein Befestigungselement, z.B. eine Befestigungslasche des Konsolenunterteils ist mit dem Basisprofil vorzugsweise lösbar verbunden. Weiter dient das Konsolenunterteil bevorzugt zur Befestigung am Blendrahmen des Fensters oder der Tür.

Die lösbare Verbindung ist bevorzugt durch eine Schraubverbindungen hergestellt. Das Konsolenunterteil lässt sich vorzugsweise vom Rollraum aus lösen und für eine Revision entnehmen. Der Rollladenbehang kann dann mühelos entnommen und wieder eingesetzt werden. Die Erfindung sieht es vorzugsweise vor, dass auf der vom Rollraum (abgewandten Seite des hinteren Wandelementes eine Dämmplatte angeordnet ist. Es ist weiterhin bevorzugt vorgesehen, dass alleinig oder in Kombination mit vorgenannter Ausführung auf der vom Rollraum abgewandten Seite des vorderen Wandelements eine Dämmplatte angeordnet ist.

Hierdurch kann das hintere und/oder vordere Wandelement z.B. als statisch tragendes Wandelement ausgebildet sein, wobei die jeweilige Dämmplatte lediglich dämmende Funktion, hingegen zumindest überwiegend keine statisch tragende Funktion hat. Die Dämmplatte ist vorzugsweise aus einem Material ausgebildet, welches eine geringere Wärmeleitfähigkeit hat als das hintere und/oder vordere Wandelement. Z.B. kann die Dämmplatte aus einem geschäumten Material ausgebildet sein, z.B. Styropor, Polystyrol, XPS, EPS, EPP etc. Das hintere und/oder vordere Wandelement kann z.B. eine Kunststoffplatte, insbesondere eine extrudierte Kunststoffplatte, insbesondere mit Hohlkammern oder auch als eine Holzplatte ausgebildet sein, z.B. aus Pressspan.

Bevorzugt sieht es die Erfindung vor, dass das Konsolenrückteil in einer zwischen dem hinteren Wandelement und der Dämmplatte gebildeten Ausnehmung aufgenommen ist. Z.B. kann hierfür in der zur Dämmplatte weisenden Oberfläche des hinteren Wandelements und/oder in der zum hinteren Wandelement weisenden Oberfläche der Dämmplatte eine Nut ausgebildet ist.

Weiter bevorzugt ist an einem zum Konsolenrückteil weisenden Bereich des Konsolenunterteils eine Befestigungslasche ausgebildet, die auf der zum Rollraum weisenden Oberfläche des hinteren Wandelements aufliegt. Diese Befestigungslasche ist vorzugsweise mit wenigstens einem Befestigungselement, z.B. wenigstens einer Schraube, durch das hintere Wandelement (45) hindurch mit dem Konsolenrückteil verbunden ist. Die Durchdringung des wenigstens einen Befestigungselements durch das hintere Wandelement ist vorzugsweise luftdicht und/winddicht ausgeführt.

Weiter bevorzugt ist vorgesehen, dass das Befestigungselement mit dem das Konsolenunterteil am unteren Wandelement, insbesondere an dessen Basisprofil befestigt ist, als Befestigungslasche ausgebildet ist. Vorzugsweise ist diese aus einer vertikalen Ebene, in der das Konsolenunterteil überwiegend ausgebildet ist, in eine horizontale Ebene abgewinkelt. Z.B. kann das Konsolenunterteil zumindest überwiegend aus einem ebenen Metallblech ausgebildet sein. Die Laschen können als Abkantungen an einem ursprünglich vollständig ebenen Metallblech ausgebildet sein.

Besonders bevorzugt ist dabei vorgesehen, dass beide Befestigungslaschen in derselben Richtung von einem zumindest überwiegend, insbesondere vollständig in einer vertikalen Ebene angeordneten Bereich des Konsolenunterteils wegerstreckt sind.

Hierdurch wird erreicht, dass die Befestigungselemente, mit denen die Befestigungslaschen jeweils befestigt sind, seitlich von diesem in einer vertikalen Ebene angeordneten Bereich des Konsolenunterteils liegen und somit mit Werkzeug innerhalb des Rollladenkastens gut zugänglich sind. In weiterhin bevorzugter Ausführung sieht es die Erfindung vor, dass auch das Konsolenoberteil, insbesondere vollständig außerhalb des Rollraumes angeordnet ist. Das Konsolenoberteil kann z.B. ein in der Richtung zwischen vorderem und hinteren Wandelement zumindest überwiegend, vorzugsweise vollständig (insbesondere bis auf Befestigungslaschen) geradlinig erstrecktes Element oder Profil sein, insbesondere wie vorzugsweise alle Konsolenelemente aus Metall.

Vorzugsweise sind das Konsolenoberteil und das Konsolenrückteil außerhalb des Rollraumes, insbesondere an den aufeinander zuweisenden Endbereichen miteinander ausserhalb des Rollraumes verbunden.

Alternativ oder ergänzend zur vorgenannten Art der Verbindung ist bevorzugt vorgesehen, dass das Konsolenoberteil und das Konsolenrückteil, insbesondere in einem Abstand zu den aufeinander zuweisenden Enden beider Konsolenteile, durch das obere Wandelement hindurch und durch das hintere Wandelement hindurch im Rollraum miteinander verbunden sind. Die jeweiligen Durchdringungen im oberen und hinteren Wandelement, vorzugsweise die mittels Schrauben erfolgen, sind vorzugsweise wiederum luftdicht und/oder winddicht ausgeführt.

Dabei ist vorzugsweise vorgesehen, dass zur Verbindung von Konsolenoberteil und Konsolenrückteil im Rollraum eine Strebe vorgesehen ist, die im Rollraum angeordnet ist, wobei die Strebe an einem Ende eine erste Lasche aufweist, die auf der zum Rollraum weisenden Oberfläche des oberen Wandelementes aufliegt und die an dem anderen Ende eine zweite Lasche aufweist, die auf der zum Rollraum weisenden Oberfläche des hinteren Wandelementes aufliegt.

Diese Laschen sind vorzugsweise mittels Befestigungselementen, z.B. Schrauben durch das jeweilige Wandelement hindurch mit dem jeweiligen Konsolenteil verbunden, vorzugsweise luftdicht und/oder winddicht.

Die Strebe dient der Verbindung in einem Abstand zu den jeweiligen aufeinander zuweisenden Enden der Konsolenteile und kann grundsätzlich jegliche Form aufweisen.

Vorzugsweise ist es hingegen vorgesehen, dass die Strebe einen zwischen den Laschen angeordneten Bereich aufweist, der zu beiden Laschen abgewinkelt ist, vorzugsweise in einem Winkel ungleich 90 Grad, insbesondere wobei dieser Bereich nichtparallel zum Konsolenoberteil, vorzugsweise zum horizontal geradlinig erstreckten Konsolenoberteil und nichtparallel zum Konsolenrückteil, insbesondere zum vertikal geradlinig erstreckten Konsolenrückteil ist.

In bevorzugter Weiterbildung ist vorgesehen, dass der Bereich der Strebe zwischen den Laschen eine Materialaufdickung an dem zum hinteren Wandelement weisenden Endbereich des oberen Wandelementes kontaktiert.

Vorzugsweise hat das obere Wandelement auch an dem zum vorderen Wandelement weisenden Endbereich eine Materialaufdickung. Eine jeweilige Materialaufdickung ist vorzugsweise in Richtung zum Rollraum verjüngend erstreckt.

Besonders bevorzugt, insbesondere in Kombination mit vorgenannter Ausführung, umfasst das obere Wandelement eine Dämmplatte, vorzugsweise ist das obere Wandelement vollständig als Dämmplatte ausgebildet. Auch diese Dämmplatte ist vorzugsweise aus einem Material ausgebildet, welches eine geringere Wärmeleitfähigkeit hat als das vordere und/oder hintere Wandelement. Z.B. kann die Dämmplatte aus einem geschäumten Material ausgebildet sein, z.B. Styropor, Polystyrol, XPS, EPS, EPP etc. Alle Dämmplatten des Rollladenkastens können vorzugsweise aus demselben Material ausgebildet sein.

Bei dem oberen Wandelement sind vorzugsweise die sich verjüngenden Materialaufdickungen demnach auch aus Dämmmaterial gebildet und bevorzugt füllen diese Materialaufdickungen obere Rollraumbereiche aus, die in den Eckbereichen zwischen oberem Wandelement und vorderen und/oder hinterem Wandelement an den Rollladenbehang angrenzen.

Eine bevorzugte Ausführung, die mit allen anderen Ausführungen kombinierbar ist, sieht es vor, dass das Konsolenoberteil, insbesondere an seinem zum hinteren Wandelement weisenden Endbereich, oder das Konsolenrückteil, insbesondere an seinem zum oberen Wandelement weisenden Endbereich eine Befestigungsanordnung aufweist, mittels der es an einem über dem Rollladenkasten liegenden Laibungsbereich befestigbar ist, z.B. am oberen Fenstersturz.

Bevorzugt umfasst die Befestigungsanordnung wenigstens eine Befestigungslasche, die eine durch die Lasche hindurchgehende Ausnehmung, insbesondere zur Hindurchführung eines Befestigungselementes, z.B. einer Schraube aufweist.

Bevorzugt ist dabei vorgesehen, dass die wenigstens eine Lasche, insbesondere jede von mehreren Laschen in einer Ebene liegt, die abweichend von einer horizontalen Ebene und abweichend von einer vertikalen Ebene orientiert ist.

Hierdurch weist die jeweilige Lasche eine Neigung sowohl zur horizontalen als auch zur vertikalen Ebene auf und gibt somit eine Richtung eines Befestigungselements, z.B. einer Schraube vor.

Besonders bevorzugt weist die Befestigungsanordnung wenigstens zwei Laschen auf, die in zueinander parallelen, beabstandeten Ebenen angeordnet sind, wobei die Ausnehmungen der Laschen, insbesondere die Mittelpunkte der Ausnehmungen in vertikaler und horizontaler Richtung versetzt zueinander sind, insbesondere sind die Mittelpunkte in einer Richtung senkrecht zu den Ebenen beiden Laschen beabstandet.

Hierdurch sind vorzugsweise die Ausnehmungen beider Laschen in der Richtung der Beabstandung fluchtend angeordnet und die Richtung der Beabstandung definiert eine Richtung, in welcher ein Befestigungselement, z.B. eine Schraube durch beide Ausnehmungen hindurchgeführt werden kann. Die Laschen definieren somit die Verschraubungsrichtung und führen die Schraube, insbesondere in einer von der vertikalen und horizontalen Richtung abweichenden Richtung. Die Laschen definieren somit eine Führung für Schrauben.

Die Erfindung sieht weiterhin bevorzugt vor, dass die Befestigungsanordnung wenigstens ein Befestigungselement umfasst, an dem eine Befestigungslasche, insbesondere eine von wenigstens zwei Befestigungslaschen ausgebildet ist, wobei das Befestigungselement zum Konsolenoberteil oder Konsolenrückteil separat ausgebildet ist und an dem Konsolenoberteil oder Konsolenrückteil befestigbar ist. Z.B. weist das Konsolenoberteil oder Konsolenrückteil eine Nut auf, vorzugsweise die in Richtung zum oberen oder hintere Wandelement offen ist, in die das Befestigungselement eingeschoben und darin befestigt ist, z.B. durch Verschraubung.

Vorzugsweise weist das das Befestigungselement an seinem einen Ende einen in die Nut einschiebbaren Bereich auf und an seinem anderen Ende eine Befestigungslasche auf, wobei der einschiebbare Bereich und die Lasche in zueinander beabstandeten parallelen Ebenen liegen und durch einen Distanzbereich des Befestigungselements zueinander beabstandet sind.

Es ist weiterhin bevorzugt vorgesehen, dass eine Befestigungslasche, insbesondere eine Befestigungslasche von wenigstens zwei Befestigungslaschen einstückig mit dem Konsolenoberteil oder Konsolenrückteil ausgebildet ist, insbesondere als ein Fortsatz des Nutbodens ausgebildet ist.

So kann diese einstückige Befestigungslasche z.B. alleinig zur Befestigung an der Laibung genutzt werden oder es kann durch Hinzufügung des Befestigungselementes mit einer Befestigungslasche noch eine zweite Befestigungslasche ergänzt werden.

Die jeweilige Befestigungslasche der Befestigungsanordnung des Konsolenoberteils befindet sich vorzugsweise ebenfalls außerhalb des Rollraums. Dies hat den Vorteil, dass keine Öffnung der Rollladenkastendecke bzw. des oberen Wandelements erforderlich ist. Der Befestigungsbereich zum Mauerwerk, der zu ungewollten Wärmebrücken führen könnte, steht somit erfindungsgemäß nicht in Verbindung zum Inneren des Rollladenkastens.

Da das Konsolenrückteil, insbesondere als Vertikalschiene ausgebildetes Konsolenrückteil, auch außerhalb des Rollraums, vorzugsweise vollständig vom Dämmelement verdeckt ist, ist der wesentliche statisch tragende Teil der Statikkonsole ohne Wärmeverluste mit einer Fenster- oder Türlaibung verbindbar. Die einzelnen Komponenten der Statikkonsole, sind vorzugsweise aus einem Blechzuschnitt eines Metallblechs gebildet.

Die Erfindung wird nachfolgend mit Bezug auf die Zeichnungen näher erläutert.

Die Figuren zeigen im Einzelnen:
- Fig. 1: zeigt eine mehrteilige Statikkonsole in der Seitenansicht ohne Rollladenkasten
- Fig. 2: zeigt eine mehrteilige Statikkonsole für einen Rollladenkasten in eingebautem Zustand
- Fig. 3: zeigt eine mehrteilige Statikkonsole für einen Rollladenkasten in perspektivischer Ansicht ohne die Wandelemente des Rollladenkastens
- Fig. 4: zeigt eine bevorzugte Ausbildung einer Befestigungsanordnung an dem Konsolenoberteil ohne Darstellung der Wandelemente des Rollladenkastens
- Fig. 5: zeigt die Ausführung der Figur 4 im Detail in perspektivischer Darstellung.

In Figur 1 ist eine Statikkonsole 100 eines erfindungsgemäßen Rollladenkastens in der Seitenansicht ohne die Wandelemente des Rollladenkastens gezeigt. Sie besteht aus mehreren Teilen, die vorzugsweise jeweils aus Metallblechzuschnitt gefertigt sind und umfasst, wenigstens ein Konsolenunterteil 10 mit einer Befestigungslasche 11, einem Konsolenoberteil 30 mit einer Befestigungslasche 32, ein Konsolenrückteil 20, z.B. als Vertikalschiene, die das Konsolenunterteil 10 mit dem Konsolenoberteil 30 verbindet und eine Strebe 50, der das Konsolenoberteil 30 mit dem Konsolenrückteil 20 verbindet.

Das Konsolenrückteil 20 und das Konsolenoberteil 30 sind mit der Strebe verschraubt. Die Strebe 50 ist vom Rollraum 77 aus im Wesentlichen an das obere Wandelement 43 angelegt, welches vorzugsweise vollständig als Dämmelement ausgebildet ist und verbindet das Konsolenoberteil 30 mit dem Konsolenrückteil 20.

Alle Befestigungselemente 14, 14.1, 14.2, z.B. Schrauben sind vom Rollraum 77 aus einbringbar.

Wie die perspektivische Ansicht der Statikkonsole 100 in Figur 3 zeigt, endet das als Befestigungslasche ausgebildete Befestigungselement 11 mit einem seitlichen Abstand zum Befestigungslasche 13, sodass von der Unterseite der Statikkonsole 100 in der Flucht der Befestigungselemente 51.1 ein freier Zugang für Bohrer und Schraubwerkzeuge aufgrund des öffenbaren Revisionsprofils 46 des unteren Wandelements 80, 46 gegeben ist, das hier zweiteilig ist und noch das Basisprofil 80 umfasst.

Die Montage im Mauerwerk, die über die Befestigungslasche 32 erfolgt, befindet sich außerhalb des Rollraums. Dies hat den Vorteil, dass zur Montage notwendige Werkzeuge ebenfalls außerhalb des Rollraums geführt werden können, eine Öffnung der Rollladenkastendecke ist nicht erforderlich. Der Befestigungsbereich zum Mauerwerk, der zu ungewollten Wärmebrücken führt, steht nicht in Verbindung zum Inneren des Rollladenkastens. Die Ansicht in Figur 1 zeigt zudem, dass zwischen der Ebene der Befestigungslasche 13 und dem Konsolenrückteil 20 nur ein sehr kleiner Abstand besteht. Damit wird die Belastung der Statikkonsole 100 durch zusätzliche Biegemomente außerhalb der Hauptbelastungsrichtung, die aus einem Versatz der Befestigungspunkte in Bezug auf die Ebene der Befestigungslasche 11, des Bügelbereichs 12 und der Befestigungslasche 32 entstehen, reduziert.

Figur 2 zeigt die Statikkonsole 100 gemäß den Figuren 1 und 3, die in einem Rollladenkasten 40 eingebaut ist.

Der Rollladenkasten 40 weist Dämmelemente 41, 42, 43 auf, z.B. als Schaumstoffteile. Das Dämmelement 43 bildet direkt das obere Wandelement. Die Dämmelemente 41 und 42 sind von außen an das jeweilige vordere Wandelement 44 bzw. an das hintere Wandelement 45 angesetzt. Der eigentliche Rollraum 77 ist somit von den senkrecht angeordneten Wandelementen, z.B. Pressplatten 44, 45 flankiert. Sie bieten eine tragende Stabilität und fungieren als Anlageflächen für die Dämmelemente 41, 42 und 43.

Das außenseitig angeordnete Dämmelement 41, bildet zusammen mit dem vorderen Wandelement 44 die vordere Rollladenwand, das innenseitig angeordnete Dämmelement 42 bildet zusammen mit dem hinteren Wandelement 45 die rückwärtige (innere) Rollladenwand. Der Boden des Rollladenkastens 40, umfasst teilweise das Revisionsprofil 46 und kann nach unten hin geöffnet werden.

Im Inneren des Rollladenkastens 40 ist ein Rollladenbehang 71 auf einer Rollladenwelle 70 aufgewickelt. Teile des Rollladenbehangs 71 (nicht dargestellt), laufen hinter dem vorderen Wandelement 44 im Rollraum herab durch die Auslassöffnung 78, die sich vor dem Blendrahmen 60 befindet. An der Oberseite des Blendrahmenprofils 60 ist ein Basisprofil 80 als Teil des unteren Wandelements befestigt, an dem eine Verschraubung mit der Befestigungslasche 11 des Konsolenunterteils der Statikkonsole 100 erfolgt.

Im oberen Bereich stützt sich die Befestigungslasche 13 des Konsolenunterteils 10 von innen an dem Wandelement 45 ab, siehe Figur 3. Am rückwärtigen Teil des Bügelbereichs 12 mit der Befestigungslasche 13 schließt sich ein Dämmelement 42 an, in welches das Konsolenrückteil 20 eingebettet ist. Dieses ist somit verdeckt und außerhalb des Rollraums 77 angeordnet.

Vorzugsweise sind die Kastendecke und die nicht gezeigten Seitenwände aus Dämmelementen 41, 42 und 43 gebildet.

Das Revisionsprofil 46 ist bevorzugt als Kunststoff-Extrusionsteil gebildet.

Der Rollladenkasten 40 umfasst die Abschnitte I, II und III, wobei der Abschnitt I des Rollladenkastens 40 aus dem Wandelement 44 und dem Dämmelement 41 gebildet ist. Der Abschnitt III des Rollladenkastens 40 ist aus dem Wandelement 45 und dem Dämmelement 42 gebildet. Der Abschnitt II des Rollladenkastens 40 bildet das Innere des Rollladenkastens, den Rollraum 77 und ist zwischen den Abschnitten I und III angeordnet.

Im Abschnitt II ist mindestens ein Dämmelement als oberes Wandelement 43 angeordnet, wobei das Dämmelement 43 zur Raumdecke ausgerichtet ist.

Die Figuren 4 und 5 zeigen bevorzugte Ausbildungen der Befestigungsanordnung an dem oberen Konsolenteil 30, welche hier zwei beabstandete Befestigungslaschen 32 und 91 aufweist, die jeweils Ausnehmungen aufweisen, durch die eine Schraube 95 hindurchgeführt werden kann. Durch die Lage der Laschen 32 und 91 zueinander wird der Winkel der Schraube 95 relativ zur Statikkonsole definiert und die Schraube 95 geführt. Die beabstandeten Laschen 32, 91 bilden somit eine Führungsanordnung für die Schraube 95.

Die obere Lasche 32 ist hier vorzugsweise einstückig mit dem Konsolenoberteil und die untere Lasche 91 ist vorzugsweise an einem separaten Befestigungselement 90 ausgebildet, das am Konsolenoberteil 30 befestigt ist.

Das Befestigungselement 90 ist mit einem Ende in eine Nut am Konsolenoberteil 30 eingeschoben und darin befestigt und erstreckt sich ausgehend von diesem Ende über einen Abstandsbereich 94 bis zur Lasche 91. Dabei steht der Abstandsbereich 94 in einem Winkel β zum vertikalen Konsolenrückteil 20. Der Winkel β ist vorzugsweise kleiner 45 Grad.

Alternativ kann das Befestigungselement 90 mit der separaten Lasche 91 auch am Konsolenrückteil 20 befestigt sein.

Es kann auch vorgesehen sein, dass beide Laschen 32, 91 einstückig mit dem Konsolenoberteil 30 und/oder Konsolenrückteil 20 ausgebildet sind.

### Bezugszeichenliste

100 Statikkonsole
10 Konsolenunterteil
11 Befestigungslasche
12 Bügelbereich
13 Befestigungslasche
14, 14.1, 14.2 Befestigungselemente
20 Konsolenrückteil
30 Konsolenoberteil
32 Befestigungslasche
40 Rollladenkasten
41,42,43 Dämmelement
44, 45 vorderes / hinteres Wandelement
46 Revisionsprofil
50 Strebe
51, 51.1 Befestigungselement
60 Blendrahmen
70 Rollladenwelle
71 Rollladenbehang
77 Rollraum
78 Auslassöffnung
80 Basisprofil
90 Befestigungselement
91 Befestigungslasche
94 Abstandsbereich
95 Schraube
I, III Dämmabschnitt
II Rollraum = Innenraum = Innere des Rollladenkastens

## Patentansprüche

1. Rollladenkasten (40) zur Befestigung auf dem oberen Blendrahmenprofil (60) eines Fensters oder einer Tür umfassend
a. ein vorderes Wandelement (44), insbesondere welches gebäudeaußenseitig angeordnet ist,
b. ein hinteres Wandelement (45), insbesondere welches gebäudeinnenseitig angeordnet ist,
c. wobei vorderes und hinteres Wandelement (44, 45) in horizontaler Richtung beabstandet sind und zwischen sich in horizontaler Richtung einen Rollraum (77) umgrenzen, in dem ein Rollladenbehang aufnehmbar oder aufgenommen ist,
d. ein oberes Wandelement (43),
e. ein unteres Wandelement (80, 46), insbesondere welches mehrteilig ausgebildet ist, vorzugsweise welches unterteilt ist in ein mit dem oberen Blendrahmenprofil (60) verbindbares Basisprofil (80) und ein Revisionsprofil (46),
f. wobei oberes und unteres Wandelement (43, 80, 46) in vertikaler Richtung beabstandet sind und zwischen sich in vertikaler Richtung den Rollraum (77) umgrenzen, in dem ein Rollladenbehang aufnehmbar oder aufgenommen ist,
g. zwei sich gegenüberliegende Seitenwände, insbesondere die in der Richtung einer Drehachse beabstandet sind, um die eine den Rollladenbehang tragende Wickelwelle drehbar ist,
h. eine mehrteilige Statikkonsole (100),
i. die ein Konsolenunterteil (10) aufweist, das mit einem Befestigungselement (11) am unteren Wandelement (89, 46), insbesondere dessen Basisprofil (80), befestigbar oder befestigt ist, und
j. die ein, insbesondere vertikal erstrecktes, Konsolenrückteil (20) aufweist, das mit dem Konsolenunterteil (10) verbunden ist, und
k. die ein Konsolenoberteil (30) aufweist, das mit dem Konsolenrückteil (20) verbunden ist,
**dadurch gekennzeichnet, dass**
l. das Konsolenrückteil (20) und das Konsolenoberteil (30) außerhalb des Rollraumes (77) angeordnet sind, und
m. das Konsolenrückteil (20) durch das hintere Wandelement (42) hindurch mit dem Konsolenunterteil (10) verbunden ist, und
n. das Konsolenoberteil (30) und das Konsolenrückteil (20) außerhalb des Rollraumes, insbesondere an den aufeinander zuweisenden Endbereichen, miteinander außerhalb des Rollraumes (77) verbunden sind, und
o. das Konsolenoberteil (30) und das Konsolenrückteil (20), insbesondere in einem Abstand zu den aufeinander zuweisenden Enden beider Konsolenteile (30, 20), durch das obere Wandelement (42) hindurch und durch das hintere Wandelement (20) hindurch im Rollraum (77) miteinander verbunden sind.

2. Rollladenkasten nach Anspruch 1, **dadurch gekennzeichnet, dass** auf der vom Rollraum (77) abgewandten Seite des hinteren Wandelementes (45) eine Dämmplatte (42) angeordnet ist.

3. Rollladenkasten nach Anspruch 2, **dadurch gekennzeichnet, dass** das Konsolenrückteil (20) in einer zwischen dem hinteren Wandelement (45) und der Dämmplatte gebildeten Ausnehmung aufgenommen ist, insbesondere wofür in der zur Dämmplatte (42) weisenden Oberfläche des hinteren Wandelements (45) und/oder in der zum hinteren Wandelement weisenden Oberfläche der Dämmplatte (42) eine Nut ausgebildet ist.

4. Rollladenkasten nach einem der vorherigen Ansprüche, **dadurch gekennzeichnet, dass** an einem zum Konsolenrückteil (20) weisenden Bereich des Konsolenunterteils (10) eine Befestigungslasche (13) ausgebildet ist, die auf der zum Rollraum (77) weisenden Oberfläche des hinteren Wandelements (45) aufliegt, insbesondere, die mit wenigstens einem Befestigungselement (14.1, 14.2) durch das hintere Wandelement (45) hindurch mit dem Konsolenrückteil (20) verbunden ist.

5. Rollladenkasten nach einem der vorherigen Ansprüche, **dadurch gekennzeichnet, dass** das Befestigungselement (11) mit dem das Konsolenunterteil (10) am unteren Wandelement (89, 46), insbesondere an dessen Basisprofil (80) befestigt ist, als Befestigungslasche (11) ausgebildet ist, insbesondere die aus einer vertikalen Ebene, in der das Konsolenunterteil (10) überwiegend ausgebildet ist, in eine horizontale Ebene abgewinkelt ist.

6. Rollladenkasten nach Anspruch 4 und 5, **dadurch gekennzeichnet, dass** beide Befestigungslaschen (11, 13) in derselben Richtung von einem zumindest überwiegend, insbesondere vollständig in einer vertikalen Ebene angeordneten Bereich des Konsolenunterteils (10) wegerstreckt sind.

7. Rollladenkasten nach einem der vorherigen Ansprüche, **dadurch gekennzeichnet, dass** zur Verbindung von Konsolenoberteil (30) und Konsolenrückteil (20) im Rollraum (77) eine Strebe (50) vorgesehen ist, die im Rollraum (77) angeordnet ist, wobei die Strebe (50) an einem Ende eine erste Lasche aufweist, die auf der zum Rollraum (77) weisenden Oberfläche des oberen Wandelementes (42) aufliegt und die an dem anderen Ende eine zweite Lasche aufweist, die auf der zum Rollraum (77) weisenden Oberfläche des hinteren Wandelementes (42) aufliegt, insbesondere wobei die Strebe (50) einen zwischen den Laschen angeordneten Bereich aufweist, der zu beiden Laschen abgewinkelt ist, vorzugsweise in einem Winkel ungleich 90 Grad, insbesondere wobei dieser Bereich nichtparallel zum Konsolenoberteil (30) und nichtparallel zum Konsolenrückteil (20) ist, weiter bevorzugt wobei der Bereich der Strebe (50) zwischen den Laschen eine Materialaufdickung an dem zum hinteren Wandelement (45) weisenden Endbereich des oberen Wandelementes (43) kontaktiert, insbesondere wobei das obere Wandelement (43) auch an dem zum vorderen Wandelement (44) weisenden Endbereich eine Materialaufdickung aufweist, vorzugsweise wobei eine jeweilige Materialaufdickung in Richtung zum Rollraum (77) verjüngend erstreckt ist.

8. Rollladenkasten nach einem der vorherigen Ansprüche, **dadurch gekennzeichnet, dass** das obere Wandelement (43) eine Dämmplatte umfasst, vorzugsweise vollständig als Dämmplatte ausgebildet ist.

9. Rollladenkasten nach einem der vorherigen Ansprüche, **dadurch gekennzeichnet, dass** auf der vom Rollraum (77) abgewandten Seite des vorderen Wandelements (44) eine Dämmplatte (41) angeordnet ist.

10. Rollladenkasten nach einem der vorherigen Ansprüche, **dadurch gekennzeichnet, dass** das Konsolenoberteil (30), insbesondere an seinem zum hinteren Wandelement (45) weisenden Endbereich, und/oder das Konsolenrückteil (20), insbesondere an seinem zum oberen Wandelement (43) weisenden Endbereich eine Befestigungsanordnung aufweist, mittels der es an einem über dem Rollladenkasten (40) liegenden Laibungsbereich befestigbar ist.

11. Rollladenkasten nach Anspruch 10, **dadurch gekennzeichnet, dass** die Befestigungsanordnung wenigstens eine Befestigungslasche (32, 91) umfasst, die eine durch die Lasche hindurchgehende Ausnehmung, insbesondere zur Hindurchführung eines Befestigungselementes (95), insbesondere einer Schraube (95), aufweist.

12. Rollladenkasten nach einem der vorherigen Ansprüche 10 oder 11, **dadurch gekennzeichnet, dass** die wenigstens eine Lasche (32, 91), insbesondere jede von mehreren Laschen (32, 91) in einer Ebene liegt, die abweichend von einer horizontalen Ebene und abweichend von einer vertikalen Ebene orientiert ist.

13. Rollladenkasten nach einem der vorherigen Ansprüche 10 bis 12, **dadurch gekennzeichnet, dass** die Befestigungsanordnung wenigstens zwei Laschen (32, 91) aufweist, die in zueinander parallelen, beabstandeten Ebenen angeordnet sind, vorzugsweise wobei die Ausnehmungen der Laschen (32, 91), insbesondere die Mittelpunkte der Ausnehmungen in vertikaler und horizontaler Richtung versetzt zueinander sind, insbesondere die Mittelpunkte in einer Richtung senkrecht zu den Ebenen beiden Laschen (32, 91) beabstandet sind.

14. Rollladenkasten nach einem der vorherigen Ansprüche 10 bis 13, **dadurch gekennzeichnet, dass** die Befestigungsanordnung wenigstens ein Befestigungselement (90) umfasst, an dem eine Befestigungslasche (91), insbesondere eine von wenigstens zwei Befestigungslaschen (32, 91) ausgebildet ist, wobei das Befestigungselement (90) an dem Konsolenoberteil (30) oder Konsolenrückteil (20) befestigbar ist, insbesondere das Konsolenoberteil (30) oder Konsolenrückteil (20) eine Nut aufweist, vorzugsweise die in Richtung zum oberen oder hinteren Wandelement (43, 45) offen ist, in die das Befestigungselement (90) eingeschoben ist, bevorzugt wobei das Befestigungselement (90) an seinem einen Ende einen in die Nut einschiebbaren Bereich aufweist und an seinem anderen Ende die Befestigungslasche (91) aufweist, wobei der einschiebbare Bereich und die Lasche durch einen Abstandsbereich (94) des Befestigungselements (90) zueinander beabstandet sind.

15. Rollladenkasten nach einem der vorherigen Ansprüche 10 bis 14, **dadurch gekennzeichnet, dass** eine Befestigungslasche (32), insbesondere eine Befestigungslasche (32) von wenigstens zwei Befestigungslaschen (32, 91) einstückig mit dem Konsolenoberteil (30) und/oder Konsolenrückteil (20) ausgebildet ist, insbesondere als ein Fortsatz des Nutbodens ausgebildet ist.
